# EUROPÄISCHE PATENTSCHRIFT

(11) **EP 0 594 016 B1**
(45) Veröffentlichungstag und Bekanntmachung des Hinweises auf die Patenterteilung: **17.01.1996**
(21) Anmeldenummer: 93116390.1
(22) Anmeldetag: 09.10.1993
(51) Int. Cl.: B41F 9/06

(54) **Verfahren zur Übertragung flüssiger Medien von einem Festkörper auf einen anderen sowie Vorrichtung zur Durchführung des Verfahrens**
Method for transferring a liquid from a solid to another solid and device for performing such a method
Procédé pour tranférer un liquide d'un solide à un autre solide et dispositif pour réaliser ce procédé

(30) Priorität: 22.10.1992 DE 4235586
(43) Veröffentlichungstag der Anmeldung: 27.04.1994
(73) Patentinhaber: Felix Böttcher GmbH & Co. KG, D-50933 Köln (DE)
(72) Erfinder: Hicker, Johannes, Dipl.-Ing., D-50354 Hürth-Gleuel (DE); Johnen, Erwin, D-53721 Siegburg-Wolsdorf (DE)
(74) Vertreter: Meyers, Hans-Wilhelm, Dr.

(56) Entgegenhaltungen:
- EP-A- 0 243 809
- EP-A- 0 367 193
- DE-C- 973 395
- GB-A- 802 509
- US-A- 2 957 412
- US-A- 3 910 186
- US-A- 4 197 338
- US-A- 4 913 050
- PATENT ABSTRACTS OF JAPAN vol. 14, no. 243 (M-977)23. Mai 1990 & JP-A-02 066 050 (KIN YOSHA KK)

## Beschreibung

Gegenstand der vorliegenden Erfindung ist ein verfahren zur Übertragung flüssiger Medien von einer Anspülwalze auf einen zweiten Festkörper, der eine Oberflächenstruktur aufweist sowie eine Anspülwalze zur Durchführung dieses Verfahrens.

Zur Auftragung von flüssigen Medien auf Festkörper werden üblicherweise Bürsten und Pinsel verwendet. Im Bereich der Drucktechnik werden zur Übertragung von flüssigen Medien, insbesondere Druckfarben, auf die Druckwalzen auch andere walzenförmige Körper verwendet, so zum Beispiel im Tiefdruckverfahren sogenannte Anspülwalzen. Dabei wird das flüssige Druckmedium, üblicherweise Druckfarbe, aus dem Farbbehälter durch die Anspülwalze aufgenommen und auf den Tiefdruckzylinder übertragen. Der sogenannte Tiefdruckzylinder enthält Oberflächenstrukturen wie beispielsweise "Näpfchen", die mit der betreffenden Druckfarbe gefüllt werden. Sofern im Tiefdruckverfahren die Druckfarbe durch die Anspülwalze an den Tiefdruckzylinder verbracht wird, werden dafür plüschbezogene Walzen oder gummierte Walzen mit in Umfangsrichtung eingeschliffenem Rillenprofil eingesetzt. Bei den plüschbezogenen Walzen zieht die Druckfarbe in den Plüschbezug ein und überschüssige Farbe wird dann durch Abrollen auf dem Tiefdruckzylinder in die Näpfchen gebracht. Ähnlich verhält es sich mit den Gummiwalzen, die Profile in Umlaufrichtung aufweisen. In den Rillen des Profils wird Farbe auf den Tiefdruckzylinder transportiert.

Als Nachteil der bisher eingesetzten Anspülwalzen wirkt sich beispielsweise das Ausflusen der plüschbezogenen Walzen aus. Gravierender ist jedoch der Nachteil, daß plüschbezogene Walzen durch den Flüssigkeitsdruck vor dem Walzenspalt durchrutschen. Dadurch ist eine gleichmäßige Anspülung nicht gewährleistet. Außerdem ist das Reinigen und Neubeziehen der Walzen mit Plüschbezügen relativ aufwendig. Bei geschliffenen Profilwalzen, zum Beispiel solchen mit Rillenprofilen, kann das Rillenprofil das Druckbild überlagern, so daß in den Druckerzeugnissen das Rillenprofil abgebildet werden kann.

Aus der DE 37 06 011 A1 geht ein Kurzfarbwerk hervor, bei dem die auf einem Plattenzylinder zu übertragende Farbe entsprechend dem jeweiligen Farbbedarf gesteuert werden kann, indem eine Rasterwalze mit einer kompressiblen Trägerschicht verwendet wird. Dabei erfolgt durch Deformierung der Näpfchentiefe der Trägerschicht eine Volumenveränderung und somit eine Veränderung der zu übertragenden Farbmenge. Dabei handelt es sich um eine sogenannte Rasterwalze, die nur eine definierte Farbmenge zu übertragen hat. Es handelt sich hierbei um eine Dosiereinrichtung.

Diese Walze soll also dafür sorgen, daß keine Überfüllung auf der Walze erfolgt, die mit Farbe versorgt werden soll. Das Farbwerk wird im sogenannten Anilox-Verfahren im Flexodruck oder im Hochdruck eingesetzt.

Die GB-PS 729 561 betrifft Verbesserungen von Druckverfahren durch Verwendung einer Walze mit stochastischer Oberfläche, wodurch das Entstehen eines Übermuster durch Überlagerung zweier gleichmäßiger Muster verhindert werden soll. Anspülwalzen für das Tiefdruckverfahren werden jedoch nicht erwähnt.

JP 2066050 A betrifft eine Walze mit einer Gummischicht auf einen massiven Metallkern. An der Oberfläche der Walze sind vulkanisierte Körner von Nitrilgummi gleichmäßig mit einem Teil eingebettet. Dadurch wird eine Walze geschaffen, die eine unregelmäßige Oberfläche ergibt.

Die EP 0 367 193 A2 betrifft eine Mehrfarbendruckmaschine und Verfahren. Eine Vielzahl von Druckfarbenwalzen mit den dort beschriebenen Walzen wird es ermöglicht, daß die Druckfarbe sauber übertragen wird und die Abzüge schließlich gute Eigenschaften besitzen. Die zum Einsatz kommenden Walzen weisen Oberflächen auf, die eine geschlossenzellige Struktur besitzen.

Die für das Beispiel der Druckindustrie beschriebenen Nachteile ergeben sich für alle entsprechenden Anwendungsbereiche, in denen flüssige Medien von einem Festkörper auf einen zweiten Festkörper übertragen werden.

Die der Erfindung zugrundeliegende Aufgabe besteht darin, ein Verfahren bereitzustellen und eine Vorrichtung zu schaffen, die die eingangs genannten Nachteile des Standes der Technik vermeidet und eine bessere Übertragung eines flüssigen Mediums von einer Anspülwalze auf den Tiefdruckzylinder ermöglicht.

Erfindungsgemäß gelöst wird diese Aufgabe durch ein Verfahren gemäß den Merkmalen des Anspruchs 1. Der Anspruch 2 betrifft eine Vorrichtung zur Durchführung des erfindungsgemäßen Verfahrens, wobei die folgenden Unteransprüche bevorzugte Ausführungsformen der erfindungsgemäßen Vorrichtung darstellen.

Das erfindungsgemäße Verfahren zur Übertragung flüssiger Medien in einer Anspülwalze auf einen Tiefdruckzylinder nutzt in vorteilhafter Weise die Effekte, die sich aus der stochastischen Oberflächenstruktur der Anspülwalze, die das flüssige Medium auf den Tiefdruckzylinder überträgt, ergeben. Durch die Vertiefungen in der Oberfläche der Anspülwalze mit einer Rauhtiefe > 20 µm wird ausreichend flüssiges Medium an den Tiefdruckzylinder herangebracht, so daß dieser mit flüssigem Medium ausreichend benetzt wird. Durch das elastische Verhalten der Oberfläche der Anspülwalze wird das durch die Vertiefungen gebildete Profil der Anspülwalze im Spalt zwischen der Anspülwalze und Tiefdruckzylinder zusammengedrückt. Dadurch entsteht ein hydrostatischer Druck in diesem Spalt, da das angespülte flüssige Medium nach außen gedrückt wird. Das flüssige Medium wird durch den hydrostatischen Druck in die Vertiefungen des Tiefdruckzylinders gedrückt. Die Voraussetzung dabei ist jeweils, daß das Gesamtvolumen der Vertiefungen des Tiefdruckzylinders geringer ist als dasjenige der Anspülwalze. Dann kann soviel Flüssigkeit übertragen werden, daß sämtliche Vertiefungen gefüllt werden.

Dies bedeutet, daß durch die Vertiefung in den Profilen der Anspülwalze immer ausreichende Mengen an Druckfarbe an den Tiefdruckzylinder gebracht werden, so daß ein zwangsweises Befüllen der Näpfchen des Tiefdruckzylinders gewährleistet wird. Dabei sorgen die hochstehenden Profilteile der Anspülwalze für ein ausreichendes kraftschlüssiges Mitnahmeverhalten der Anspülwalze durch den Tiefdruckzylinder. Das elastische Verhalten der elastischen aber formstabilen Oberfläche gewährleistet das Zusammendrücken des Profils im Walzenspalt. Dadurch entsteht ein hydrostatischer Druck im Walzenspalt, da die angespülte Farbe nach außen gedrückt wird. Die Druckfarbe wird durch den hydrostatischen Druck in das Näpfchen gepreßt. Vorteilhaft wirkt sich dabei aus, daß Restfarbe, die im Näpfchen verblieben ist und nicht auf die Druckvorlage übertragen wurde, ausgespült wird. Die Anspülwalze läßt sich leicht mit entsprechenden Lösemitteln reinigen.

Die erfindungsgemäße Vorrichtung, die zur Durchführung des erfindungsgemäßen Verfahrens besonders geeignet ist, besteht entweder vollständig aus einem nachgiebigen aber formstabilen Material oder besteht mindestens aus einer Oberflächenschicht aus einem nachgiebigen aber formstabilen Material. Dieses Material weist in der Oberfläshe Vertiefungen auf, die ein unregelmäßiges, zufälliges (stochastisches) Muster bilden und eine Rauhtiefe R_{z} > 20 µm aufweist. Der R_{z} Wert ist gemäß DIN 4768 definiert.

Die erfindungsgemäße Vorrichtung bildet einen zylindrischen Körper wie eine ein- oder mehrschichtige Walze oder Hülse. Dabei ist mindestens die äußerste Schicht des zylindrischen Körpers aus dem nachgiebigen aber formstabilen Material geformt. Als Oberflächenmaterialien haben sich insbesondere elastomere Werkstoffe wie Poly-Urethane, Gummen auf synthetischer und natürlicher Basis, Blockcopolymerisate und ähnliche bewährt.

Insbesondere kommen die folgenden elastomeren Materialien in Betracht wie Polyacrylat-Kautschuk (Kurzbezeichnung nach ASTM D-1418-79 ACM), Chlorpolyethylen-Kautschuk (CM), Chlorsulphonyl-Polyethylen-Kautschuk (CSM), Ethylen-Propylen-Dien-Kautschuk (EPDM), Ethylen-Propylen-Kautschuk (EPM) und Fluor-Kautschuk (FKM). Neben den vorgenannten Kautschuken der sogenannten M-Gruppe mit gesättigten Kohlenstoff-Hauptketten kommen insbesondere solche der sogenannten O-Gruppe mit Sauerstoff in der Hauptkette in Betracht wie Epichlorhydrin-Kautschuk (CO), Epichlorhydrin-Copolymer-Kautschuk (ECO) und PropylenoxidCopolymer-Kautschuk (GPO); weiterhin kommen Kautschuke der sogenannten R-Gruppe in Betracht, die eine ungesättigte Kohlenwasserstoffkette aufweisen wie Butadien-Kautschuk (BR), Chlorpren-Kautschuk (CR), Isobuten-Isopren-Kautschuk (IIR), Brombutyl-Kautschuk (BIIR), Chlorbutyl-Kautschuk (CIIR), Isopren-Kautschuk (IR), Nitril-Butadien-Kautschuk (NBR), Natur-Kautschuk (NR) und Styrol-Butadien-Kautschuk (SBR). Des weiteren kommen Kautschukarten der sogenannten Q-Gruppe in Betracht, die Silicon in der Hauptkette aufweisen. Dies sind Fluor-Silicon-Kautschuk (FVMQ), Methyl-Phenyl-Silicon-Kautschuk (PMQ), Methyl-Phenyl-Vinyl-Silicon-Kautschuk (PVMQ), Methyl-Silicon-Kautschuk (MQ) und Methyl-Vinyl-Silicon-Kautschuk (VMQ); daneben kommen aus der sogenannten U-Gruppe der Kautschukarten, die Kohlenstoff, Sauerstoff und Stickstoff in der Hauptkette aufweisen, die folgenden in Betracht wie Polyester-Urethane (AU) sowie Polyether-Urethane (EU).

Sofern nur die äußerste Schicht aus den genannten Materialien aufgebaut ist, ist es vorteilhaft, daß die Dicke dieser Schicht größer ist als die Rauhtiefe.

Die Oberflächenstrukturen bilden ein unregelmäßiges zufälliges (stochastisches) Muster. Dabei können Oberflächenstrukturen hinsichtlich der Größe der Vertiefungen und Erhebungen sowie hinsichtlich deren Anordnung auf der Oberfläche unterschieden werden. Von geschlossenen Profilen ist dann die Rede, wenn die Erhebungen quasi im Sinne von Höhenlinien in sich nicht unterbrochen sind, während von offenen Profilen gesprochen wird, wenn die Erhebungen grundsätzlich durch Vertiefungen unterbrochen sind. So hat sich herausgestellt, daß zur Übertragung von Flüssigkeiten mit geringer Oberflächenspannung geschlossene Profilstrukturen besser geeignet sind, wohingegen offene Feinprofile für Flüssigkeiten mit höherer Oberflächenspannung günstiger sind. Geschlossene Profilstrukturen bauen auch den Druck zur Übertragung des flüssigen Mediums in den zweiten Festkörper besser auf, da das flüssige Medium aus den Rillen nicht ohne weiteres entweichen kann. Auf der anderen Seite findet sich bei offenen Rillenstrukturen ein besserer Mitnahmeeffekt des flüssigen Mediums.

Vorteilhafterweise beträgt die Aufnahmefähigkeit der Oberfläche der erfindungsgemäßen Vorrichtung mit der stochastischen Oberflächenstruktur etwa das Doppelte Volumen des letztlich zu übertragenden Mediums. Vorzugsweise beträgt die Aufnahmefähigkeit der Oberfläche mindestens 10 ml/m².

Die erfindungsgemäße Anspülwalze wird mit einer elastischen Beschichtung (Gummi oder Kunststoff) bekleidet, die so dick ist, daß die elastischen Eigenschaften des Materials, die das flexible Ausweichen des Stoffes auf Druckbelastung aus der Anstellung gegen einen härteren Körper gewährleistet, genutzt werden können. Die Oberfläche der Anspülwalze wird so strukturiert, daß eine bestimmte Menge des zu übertragenden flüssigen Mediums in den Vertiefungen der Oberfläche der Anspülwalze mitgenommen werden kann. Vorzugsweise sind die erhabenen Teile in der Oberflächenstruktur der erfindungsgemäßen Anspülwalze so dimensioniert, daß sie nicht in die Vertiefungen der Struktur des Tiefdruckzylinders eindringen können, um die Näpfchen des Tiefdruckzylinders nicht auszuquetschen.

Der Anstellweg der erfindungsgemäßen Anspülwalze und dem Tiefdruckzylinder zueinander wird so gewählt, daß die elastische Oberfläche der erfindungsgemäßen Anspülwalze flexibel ausweicht und der Anstellspalt zwischen Anspülwalze und Tiefdruckzylinder verbreitert wird.

Durch das Ausweichen der elastischen Beschichtung im Anstellspalt, vor allem der relativ kleinen erhabenen Elemente der Oberflächenstruktur der erfindungsgemäßen Anspülwalze, gerät das Medium zwangsweise in die Vertiefungen der Oberflächenstruktur des Tiefdruckzylinders. Das mitgeschleppte flüssige Medium erfährt eine Erhöhung des hydrostatischen Druckes gegenüber dem Normalzustand. Dadurch wird das zu übertragende flüssige Medium zwangsweise in die Vertiefungen der Oberflächenstruktur des Tiefdruckzylinders, gepreßt. Durch die Wahl der Oberflächenbeschaffenheit, insbesondere der Aufnahmefähigkeit der Oberfläche der erfindungsgemäßen Anspülwalze, läßt sich die Menge des zu übertragenden flüssigen Mediums einstellen. Darüber hinaus gewährleistet die Struktur in der Oberfläche der erfindungsgemäßen Anspülwalze (Profilierung) ein kraftschlüssiges Mitnehmen durch den Tiefdruckzylinder.

Die Figuren 1 bis 3 zeigen verschiedene Oberflächenmuster der erfindungsgemäßen Anspülwalze. Dabei zeigt Figur 1 ein Grobprofil mit einer Profiltiefe von 0,5 bis 1,0 mm als geschlossenes stochastisches Oberflächenmuster. Die Figuren 2 und 3 zeigen hingegen offene Kornmuster als offene stochastische Oberflächenstruktur. Dabei zeigt das in Figur 2 dargestellte offene Kornraster eine feinere Struktur als dasjenige in Figur 3.

Die Oberflächenstruktur der erfindungsgemäßen Anspülwalze wird vorzugsweise mittels laseroptischen Verfahren hergestellt. Dabei wird eine ein stochastisches Muster aufweisende Vorlage durch Markieren mittels eines Laserstrahls auf die Oberfläche der erfindungsgemäßen Anspülwalze übertragen. Alternativ kann die äußere Oberfläche mit einer stochastischen Oberfläche versehen werden, um danach mit anderen Teilen zur erfindungsgemäßen Anspülwalze zusammengefügt zu werden.

Bei Anwendung der erfindungsgemäßen Anspülwalze in der Druckindustrie haben sich die folgenden Kriterien als positiv herausgestellt: Im Lichterbereich ist die Menge der auftretenden Missing-Dots im Vergleich zu Anspülwalzen mit regelmäßiger Oberflächenstruktur geringer; die Verwendung der Anspülwalzen führen zu einer höheren Farbdichte (durch Reflektion gemessene Schichtdicke der Farbe) des Drucks, die bis zu 20 % höher liegt als bei der Verwendung ohne erfindungsgemäße Anspülprofil; die erfindungsgemäßen Anspülwalzen können bei Druckwerken mit oder ohne elektrostatischer Druckunterstützung eingesetzt werden. Weiterhin wirkt sich die geringere Spritzneigung der mit der erfindungsgemäßen Oberfläche versehenen Anspülwalze und die damit erzielbaren höheren Druckgeschwindigkeiten vorteilhaft aus.

## Patentansprüche

1. Verfahren zur Übertragung flüssiger Medien mittels einer Anspülwalze auf einen Tiefdruckzylinder, der eine Oberflächenstruktur mit Vertiefungen aufweist, wobei die Anspülwalze eine nachgiebige, aber formstabile Oberfläche aufweist, dadurch gekennzeichnet, daß das flüssige Medium zunächst in Vertiefungen der Oberfläche der Anspülwalze mit einer Rauhtiefe > 20 µm transportiert wird, wobei diese Vertiefungen ein unregelmäßiges zufälliges, das heißt stochastisches Muster bilden und dann, durch aus Berührung mit dem Tiefdruckzylinder resultierenden Druck die nachgiebige, aber formstabile Oberfläche der Anspülwalze derart verformt wird, daß das flüssige Medium durch die damit verbundene Druckeinwirkung aus den stochastisch verteilten Vertiefungen der Anspülwalze in die Vertiefungen der Oberfläche des Tiefdruckzylinders verbracht wird.

2. Farbwerk für eine Tiefdruckmaschine mit einem Tiefdruckzylinder und einer Anspülwalze zur Durchführung des Verfahrens nach Anspruch 1, wobei die Anspülwalze entweder vollständig aus einem nachgiebigen, aber formstabilen Material besteht oder oberflächlich ein solches Material aufweist, dadurch gekennzeichnet, daß die Anspülwalze in Mustern angeordnete Vertiefungen aufweist und die Vertiefungen in der Oberfläche der Anspülwalze ein unregelmäßiges zufälliges, das heißt stochastisches Muster mit einer Rauhtiefe von R_{z} > 20 µm, insbesondere von R_{z} > 50 µm bilden.

3. Farbwerk nach Anspruch 2, dadurch gekennzeichnet, daß die Anspülwalze einen zylindrischen Körper bildet, der entweder ganz aus dem nachgiebigen aber formstabilen Material geformt ist oder dessen Oberfläche aus dem nachgiebigen aber formstabilen Material gefertigt ist, dessen Dicke größer ist als die Rauhtiefe der Vertiefungen.

4. Farbwerk nach Anspruch 2 dadurch gekennzeichnet, daß der zylindrische Körper eine ein- oder mehrschichtig aufgebaute Walze oder Hülse ist.

5. Farbwerk nach mindestens einem der Ansprüche 2 bis 4, dadurch gekennzeichnet, daß die nachgiebige, aber formstabile Oberfläche aus elastischen Werkstoffen wie elastomeren Kunststoffen, Kautschuken der M-, O-, R-, Q- sowie U-Gruppe, besteht.

6. Farbwerk nach mindestens einem der Ansprüche 2 bis 5, dadurch gekennzeichnet, daß die Oberflächenstruktur aus einem offenen oder geschlossenen stochastisch verteilten Muster der Vertiefungen besteht.

## Claims

1. A method for transferring liquid media to an engraved cylinder having a surface structure with indentations by means of a liquid-feeding roller wherein said liquid-feeding roller has a non-rigid, but dimensionally stable surface, characterized in that said liquid medium is first conveyed in indentations of the surface of said liquid-feeding roller having a surface roughness of > 20 µm wherein said indentations form an irregular, random pattern and then said non-rigid, but dimensionally stable surface of said liquid-feeding roller, by pressure resulting from contact with said engraved cylinder, is deformed such that said liquid medium is brought from said randomly distributed indentations of said liquid-feeding roller into said indentations on the surface of said engraved cylinder by the action of the pressure involved.

2. Inking system for an intaglio printing press comprising an engraved cylinder and a liquid-feeding roller for performing the method according to claim 1, wherein said liquid-feeding roller either is completely made of a non-rigid, but dimensionally stable material or else comprises such material at the surface thereof, characterized in that said liquid-feeding roller has indentations arranged in patterns and said indentations form an irregular, random pattern in the surface of said liquid-feeding roller having a surface roughness, R_{z}, of > 20 µm, in particular R_{z} > 50 µm.

3. Inking system according to claim 2, characterized in that said liquid-feeding roller forms a cylindrical body which is either entirely formed from said non-rigid, but dimensionally stable material or whose surface is made from said non-rigid, but dimensionally stable material the thickness of which exceeds the surface roughness of said indentations.

4. Inking system according to claim 3, characterized in that said cylindrical body is a monolayered or multilayered roll or sleeve.

5. Inking system according to at least one of claims 2 to 4, characterized in that said non-rigid, but dimensionally stable surface is made of elastic materials, such as elastomeric plastics, or rubbers of the M, O, R, Q and U groups.

6. Inking system according to at least one of claims 2 to 5, characterized in that said surface structure consists of an open or closed, randomly distributed pattern of indentations.

## Revendications

1. Procédé pour transférer, sur un cylindre d'héliogravure, au moyen d'un tambour déposeur des milieux liquides, qui présente une structure superficielle comportant des renfoncements,
procédé selon lequel le tambour déposeur présente une surface flexible, mais de forme stable,
caractérisé en ce que le milieu liquide est transporté tout d'abord dans des renfoncements de la surface du tambour déposeur qui a une profondeur de rugosité supérieure à 20 µm, ces renfoncements formant un réseau irrégulier aléatoire, c'est-à-dire stochastique,
et ensuite la surface flexible, mais de forme stable, du tambour déposeur est déformée par la pression résultant du contact avec le cylindre d'héliogravure de telle façon que le milieu liquide est transféré, depuis les renfoncements répartis de façon stochastique du tambour déposeur, dans les renfoncements de la surface du cylindre d'héliogravure, par l'action de la pression qui est liée à cette déformation.

2. Mécanisme encreur pour une machine d'héliogravure comportant un cylindre d'héliogravure et un tambour déposeur pour la mise en oeuvre du procédé selon la revendication 1,
dans lequel le tambour déposeur est constitué en totalité par un matériau flexible mais de forme stable, ou comporte un tel matériau au niveau de sa surface,
caractérisé en ce que le tambour déposeur comporte des renfoncements disposés selon des réseaux, et que les renfoncements situés dans la surface du tambour déposeur forment un réseau irrégulier aléatoire, c'est-à-dire stochastique, avec une profondeur de rugosité R_{z} > 20 µm, et en particulier R_{z} > 50 µm.

3. Mécanisme encreur selon la revendication 2, caractérisé en ce que le tambour déposeur forme un corps cylindrique, qui est réalisé en totalité par un matériau flexible mais de forme stable, ou dont la surface est réalisée en un matériau flexible mais de forme stable, et dont l'épaisseur est supérieure à la profondeur de rugosité des renfoncements.

4. Mécanisme encreur selon la revendication 3, caractérisé en ce que le corps cylindrique est un cylindre ou une douille constitué d'une ou de plusieurs couches.

5. Mécanisme encreur selon au moins l'une des revendications 2 à 4, caractérisé en ce que la surface flexible de forme stable est constituée par des matériaux élastiques tels que des matières plastiques élastomères, et des caoutchoucs des groupes M, O, R, Q et U.

6. Mécanisme encreur selon au moins l'une des revendications 2 à 5, caractérisé en ce que la structure superficielle est constituée par un réseau ouvert ou fermé, à distribution stochastique des renfoncements.
